# FASCICULE DE BREVET EUROPEEN

(11) **EP 0 114 848 B1**
(45) Date de publication et mention de la délivrance du brevet: **04.03.1987**
(21) Numéro de dépôt: 83902265.4
(22) Date de dépôt: 18.07.1983
(51) Int. Cl.: A43B 17/14

(54) **SEMELLES INTERIEURES AMOVIBLES**
ENTFERNBARE BRANDSOHLE
REMOVABLE INNER SOLES

(30) Priorité: 23.07.1982 FR 8213049
(43) Date de publication de la demande: 08.08.1984
(73) Titulaire: DAVID, Loic, F-38690 Le Grand Lemps (FR)
(72) Inventeur: DAVID, Loic, F-38690 Le Grand Lemps (FR)
(74) Mandataire: Moinas, Michel
(86) Numéro de dépôt international: FR8300146
(87) Numéro de publication internationale: WO8400481

## Description

La présente invention a trait à une semelle intérieure amovible pour chaussures, présentant un profil primitif plan ou incurvé et se déformant progressivement et définitivement au contact du pied pour adopter finalement le profil de celui-ci.

On connaît déjà des semelles dont les profils ont été conformés à la morphologie du pied, en particulier dans des chaussures de sport telles que des chaussures de ski ou d'alpinisme. Les semelles sont notamment faites dans un matériau thermo-déformable et nécessitent l'emploi d'un matériel de formage relativement onéreux et volumineux. En plus, outre le fait que ces semelles sont assez épaisses, elles se trouvent à demeure dans la chaussure dont elles font généralement parties intégrantes.

Pour pouvoir utiliser ce genre de semelles dans une chaussure de ville, il faut d'une part en réduire sensiblement l'épaisseur et, d'autre part, les rendre amovibles. Ce qui est en effet possible pour une chaussure de sport, qui s'achète au plus par quelques unités chaque saison et qui dure généralement plusieurs années, devient prohibitif pour des chaussures de ville, qui s'utilisent en plus grandes quantités et sur des périodes de temps relativement brèves.

On connaît par ailleurs selon l'exposé FR-A-2403 038, des semelles intérieures amovibles pour chaussure présentant un profil primitif plan ou incurvé et constituée d'une mince feuille de mousse plastique ayant la forme générale du pied, présentant des zones de densités différentes et se déformant progressivement et définitivement au contact du pied pour en adopter finalement le profil.

L'invention vise à apporter une solution au problème précédent, en proposant une telle semelle intérieure amovible dont la feuille présente d'une part au moins sur une partie de sa bordure et intérieurement à celle-ci une gorge destinée à faciliter la déformation, et d'autre part une gorge en arc de cercle ne longeant pas la bordure et délimitant deux zones dont l'une correspond à la voûte plantaire, ces zones étant de densités différentes.

Avantageusement alors, les zones de densités différentes correspondent à des zones d'épaisseurs différentes, qui sont réalisées par exemple par pressage à partir d'une feuille mince.

De préférence, la feuille comprend trois zones distinctes, soit une zone principale sensiblement centrale et deux zones correspondant d'une part à la voûte plantaire, d'autre part aux orteils extérieurs. La densité de ces deux zones est supérieure à celle de la zone centrale constituant le reste de la semelle. En variante, la densité de la zone centrale est la même que la densité de la zone d'orteils.

De préférence enfin, les bords de la semelle sont biseautés..

Le rôle des différentes gorges est de faciliter la déformation en créant des lignes de faiblesse et en évitant que, précisément par suite de la déformation, la semelle ne vienne à faire des plis.

La semelle peut être réalisée en tout matériau déformable, de préférence thermo-déformable, tel que des mousses de polyoléfines notamment de polyoléfines à cellules fermées. Citons par exemple les polyéthylènes, les polypropylènes, les polybutylènes et les polyisobutylènes. Avantageusement, l'épaisseur de la feuille constituant la semelle est de l'ordre de 2 à 5 mm.

La semelle peut présenter un profil primitif plan, ou déjà incurvé, de façon à être pré-profilée à la forme générale d'un pied.

La semelle peut être disposée telle quelle dans la chaussure et prendre la forme définitive par thermo-déformation à la simple chaleur irradiée par les pieds. Pour assurer une bonne mise en place et accélérer le processus, on préfère généralement préchauffer la semelle avant de la disposer dans la chaussure.

En variante, la semelle est moulée autour du pied, en dehors de la chaussure. Elle est mise dans la chaussure à demeure ou en restant amovible, seulement après avoir adopté son profil définitif, celui du pied.

L'invention sera d'ailleurs mieux comprise en référence au dessin annexé, donné à titre d'exemple. Comme illustré, les gorges sont formées sur la face inférieure, côté chaussure, mais il faut bien comprendre que les gorges pourraient tout aussi bien être formées sur la face supérieure, côté pied.
La figure 1 est une vue de dessous de la semelle, ayant un profil primitif plan.
La figure 2 est une vue en coupe selon II-II de la figure 1, après pivotement vers le devant de la feuille selon un axe parallèle à II-II passant par le talon.
La figure 3 est une vue en perspective de la semelle ayant pris le profil du pied.

Enfin, la figure 4 est une vue en coupe selon l'axe IV-IV de la figure 3.

On voit sur la figure 1 la face de dessous d'une semelle neuve, c'est-à-dire non encore déformée au profil du pied. Cette semelle est faite d'une feuille 1 d'une mousse plastique, par exemple en polyéthylène. Cette feuille 1 est percée de pores 2 et comprend trois zones distinctes, d'épaisseurs différentes, 3, 4 et 5. La zone 3 a une épaisseur inférieure c'est-à-dire une densité plus grande, et sert de zone d'appui au pied. La zone 4, d'épaisseur légèrement supérieure, donc de densité légèrement moindre, correspond à la cambrure du pied et est destinée à épouser la voûte plantaire. La zone 5, plus épaisse et donc moins dense que la zone 3, sert de zone d'appui aux orteils, en particulier aux petits orteils.

Pour plus de simplification, les zones 4 et 5 ont avantageusement la même épaisseur, donc la même densité.

En variante, ce sont les zones 3 et 5 qui ont la même épaisseur, donc la même densité. En variante, la zone centrale 3 peut comprendre, au niveau du talon, une zone non représentée de moindre épaisseur et donc de densité plus grande. Cette zone est avant tout destinée à supporter le talon qui reçoit les plus grands efforts. Cette zone peut être également mise à profit pour faire apparaître l'empreinte d'une marque.

En bordure de la feuille, dans la zone arrière, se trouve une gorge 6, et des gorges 7, 8 sont ménagées entre les zones 3, 4 et 5 d'épaisseurs différentes. Enfin, sans que cela soit absolument nécessaire, le bord de la semelle comporte des biseaux 9, 10.

Sur la vue en coupe de la figure 2, on retrouve les mêmes éléments que précédemment, munis des mêmes références. La coupe est exécutée selon l'axe II-II de la figure 1 et n'affecte que la partie avant de la semelle, montrant les zones de différentes épaisseurs, c'est-à-dire 3, respectivement 4 et 5. La face supérieure de la semelle, c'est-à-dire celle qui vient en contact avec le pied, se trouve tournée vers le haut et est revêtue d'une pellicule 11 contre la transpiration et les odeurs. Cette pellicule n'est cependant pas indispensable.

Dans la figure 3, la semelle est représentée telle qu'elle se trouve dans la chaussure, soit après déformation par le pied de l'usager. Pour plus de clarté, la semelle est représentée sans pellicule anti-transpiration.

Pour obtenir cette déformation, la semelle représentée sur la figure 1 a été mise, par exemple après préchauffage dans la chaussure de l'usager et celui-ci a été invité à marcher. Elle s'est déformée en prenant le profil du pied et de la chaussure par suite de la nature de la matière la constituant. En outre, la déformation a été facilitée par la présence des gorges 6, 7 et 8, les biseaux 9 et 10 contribuant à un meilleur confort. On remarquera que cette semelle, telle que déformée, est exempte de plis.

Avantageusement, la profondeur des gorges est de l'ordre de 15 à 50 % de l'épaisseur de la feuille 1.

La figure 4 montre, en coupe, IV-IV de la figure 3, le profil transversal obtenu après la déformation.

En variante non représentée, la semelle au profil primitif peut être moulée autour du pied avant d'être mise dans la chaussure.

## Revendications

1. Semelle intérieure amovible pour chaussure présentant un profil primitif plan ou incurvé et constituée d'une mince feuille (1) de mousse plastique ayant la forme générale du pied, présentant des zones de densités différentes et se déformant progressivement et définitivement au contact du pied pour en adopter finalement le profil, caractérisée en ce que la feuille (1) présente d'une part au moins sur une partie de sa bordure et intérieurement à celle-ci une gorge (6) destinée à faciliter la déformation, et d'autre part une gorge (7) en arc de cercle ne longeant pas la bordure et délimitant deux zones (3, 4) dont l'une (4) correspond à la voûte plantaire, ces zones (3, 4) étant de densités différentes.

2. Semelle selon la revendication 1, caractérisée en ce qu'elle présente également, ne longeant pas la bordure, une gorge (8) en arc de cercle délimitant une autre zone (5) qui correspond aux orteils.

3. Semelle selon les revendications 1 et 2, caractérisée en ce que les zones (3, 4, 5) sont de densités différentes.

4. Semelle selon la revendication 1 ou 3, caractérisée en ce que les zones (3, 4, 5) sont d'épaisseurs différentes.

5. Semelle selon la revendication 1, caractérisée en ce que la feuille mince (11) est obtenue par pressage.

6. Semelle selon la revendication 1, caractérisée en ce qu'elle est préchauffée afin d'accélérer sa déformation.

7. Semelle selon la revendication 1, caractérisée en ce que la semelle est revêtue, du côté venant en contact avec le pied, d'une pellicule (11) d'un matériau absorbant la transpiration et éliminant les odeurs.

8. Semelle selon la revendication 1, caractérisée en ce que son bord est biseauté.

## Claims

1. A removable insole for shoes having an original profile which is flat or curved and consisting of a thin strip (1) of plastic foam in the general shape of the foot, which has zones of different densities, gradually becomes permanently deformed on contact with the foot and finally adopts the profile thereof, characterized in that the strip (1) has a groove (6) along at least part of its border and inside said border, which is intented to allow the inside to change shape more easily, and an arc-shaped groove (7) which does not follow the line of the edge and delimits two zones (3, 4) having different densities.

2. An insole according to claim 1, which has also an arc-shaped groove (8) which does not follow the line of the edge and delimits a further zone (5) which corresponds to the toes.

3. An insole according to claims 1 and 2, in which said zones (3, 4, 5) are of different densities.

4. An insole according to claim 1 or 3, in which said zones (3, 4, 5) are of different thicknesses.

5. An insole according to claim 1, in which said thin strip (1) is obtained by a pressing operation.

6. An insole according to claim 1, which is preheated to accelerate its deformation.

7. An insole according to claim 1, in which the side which comes into contact with the foot is covered with a thin layer (11) of a material which absorbs perspiration and eliminates odours.

8. An insole according to claim 1, in which the edge is bevelled.

## Patentansprüche

1. Abnehmbare Schuh-Innensohle mit einem einfachen ebenen oder gekrümmten Profil und bestehend aus einem dünnen Schaumgummiblatt (1), das eine gewöhnliche Fußform aufweist, ausgestattet mit Zonen verschiedener Dichte und sich schrittweise und endgültig durch den Kontakt mit dem Fuß verändernd, um schließlich sein Profil anzunehmen, dadurch gekennzeichnet, daß das Blatt (1) einerseits zumindest auf einem Teil seines Randes und innerhalb dieses Randes eine Rille (6) aufweist, die die Verformung erleichtern soll, und andererseits eine Rille (7) trägt, die kreisbogenförmig ist, die nicht entlang des Randes verläuft und die zwei Zonen (3, 4) voneinander abgrenzt, von denen die eine (4) der Fußwölbung entspricht, wobei diese Zonen (3, 4) verschiedene Dichten aufweisen.

2. Innensohle gemäß Anspruch 1, dadurch gekennzeichnet, daß sie auch, nicht entlang des Randes, eine Rille (8) aufweist, die kreisbogenförmig ist und eine andere Zone (5) abgrenzt, die den Zehen entspricht.

3. Innensohle gemäß den Ansprüchen 1 und 2, dadurch gekennzeichnet, daß die Zonen (3, 4, 5) verschiedene Dichten aufweisen.

4. Innensohle gemäß Anspruch 1 oder 3, dadurch gekennzeichnet, daß die Zonen (3, 4, 5) verschiedene Stärken aufweisen.

5. Innensohle gemäß Anspruch 1, dadurch gekennzeichnet, daß das dünne Blatt (1) durch Zusammendrücken entsteht.

6. Innensohle gemäß Anspruch 1, dadurch gekennzeichnet, daß sie vorgewärmt wird, um ihre Verformung zu beschleunigen.

7. Innensohle gemäß Anspruch 1, dadurch gekennzeichnet, daß die Sohle auf der Seite, die mit dem Fuß in Kontakt kommt, mit einem Film (11) überzogen ist, der den Schweiß absorbiert und die Geruchsentwicklung hemmt.

8_{:} Innensohle gemäß Anspruch 1, dadurch gekennzeichnet, daß ihr Rand abgeschrägt ist.
